# EUROPÄISCHE PATENTSCHRIFT

(11) **EP 1 869 998 B1**
(45) Veröffentlichungstag und Bekanntmachung des Hinweises auf die Patenterteilung: **15.12.2010**
(21) Anmeldenummer: 07011756.9
(22) Anmeldetag: 15.06.2007
(51) Int. Cl.: A47B 13/00, A47B 3/06

(54) **Verbindungsvorrichtung**
Connecting device
Dispositif de connexion

(30) Priorität: 20.06.2006 DE 102006028731
(43) Veröffentlichungstag der Anmeldung: 26.12.2007
(73) Patentinhaber: König + Neurath AG, 61184 Karben (DE)
(72) Erfinder: Müller-Schellhorn, Cornelius, 61137 Schönbeck-Kilianstädten (DE); Nebel, Stefan, 65189 Wiesbaden (DE)
(74) Vertreter: Wolf, Michael

(56) Entgegenhaltungen:
- EP-A- 0 704 181
- DE-U1- 9 200 698
- DE-U1-202004 015 734

## Beschreibung

Die Erfindung betrifft eine Verbindungsvorrichtung zum Anbringen einer Platte an einer parallel zu ihr verlaufenden Tragstrebe eines Möbels, insbesondere einer Tischplatte auf einem Traggestell, gemäß dem Oberbegriff des Patentanspruchs 1.

Eine Verbindungsvorrichtung der eingangs genannten Art ist nach der DE 299 06 833 U1 bekannt. Diese besteht aus einem einerseits an der Platte und andererseits an der Tragstrebe anbringbarem Halteelement, wobei das Halteelement eine zur Tragstrebe achsparallele, von zwei Halteschenkeln und einem dazwischen liegenden Stegabschnitt begrenzte Halteaufnahme zum teilweisen Umfassen der Tragstrebe aufweist.

Zum Aufsetzen des Haltestücks auf der Tragstrebe ist nach der DE 299 06 833 U1 vorgesehen (siehe Seite 6, letzter Absatz), dass die beiden Halteschenkel in ihrem Endbereich von der Halteaufnahme ausgehend nach außen sich erweiternd ausgebildet sind. Die Halteaufnahme umfasst dabei die Tragstrebe um mehr als 180°, wobei die Halteschenkel eine genügende Eigenelastizität besitzen, damit sie beim Aufdrücken des Haltestücks auf die Tragstrebe federnd auseinander weichen können und sich anschließend wieder gegeneinander bewegen, so dass das Haltestück an der Tragstrebe fixiert ist.

Mit anderen Worten ausgedrückt, ist das Halteelement nach der DE 299 06 833 U1 gewissermaßen wie ein elastischer, auf die Tragstrebe aufschnappbarer Halteclip ausgebildet. Je nach Ausführungsform erfolgt das Aufclippen auf die Tragstrebe von oben oder von der Seite, wobei das Halteelement selbst an der Platte angeschraubt ist.

Der Erfindung liegt die Aufgabe zugrunde eine Verbindungsvorrichtung der eingangs genannten Art bezüglich ihrer Handhabbarkeit und Variabilität zu verbessern.

Diese Aufgabe ist mit einer Verbindungsvorrichtung der eingangs genannten Art durch die im Kennzeichen des Patentanspruchs 1 aufgeführten Merkmale gelöst.

Bei der erfindungsgemäßen Verstellung werden die Halteschenkel selbst praktisch nicht (elastisch) verformt; sie sind somit gewissermaßen eigenverformungsfrei. Die Montage- bzw. Demontagemöglichkeit ergibt sich durch die Verstellbarkeit der Halteschenkel zueinander.

Andere vorteilhafte Weiterbildungen der erfindungsgemäßen Verbindungsvorrichtung ergeben sich aus den abhängigen Patentansprüchen.

Die erfindungsgemäße Verbindungsvorrichtung einschließlich ihrer vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: eine perspektivische Ansicht des Verbindungsvorrichtung in "Verschlußstellung";
- Figur 2: die Verbindungsvorrichtung gemäß Figur 1 in "Öffnungsstellung";
- Figur 3: die Verbindungsvorrichtung gemäß Figur 1 um 90° gedreht;
- Figur 4: die Verbindungsvorrichtung in Draufsicht (tischplattenseitig);
- Figur 5: den Schnitt A-A in Figur 4;
- Figur 6: den Schnitt B-B in Figur 4;
- Figur 7: in Seitenansicht eine abstrahierte Darstellung;
- Figur 8: in Draufsicht den tischplattenabgewandten, verschieblichen Halteschenkel;
- Figur 9: in Seitenansicht den Halteschenkel gemäß Figur 8;
- Figur 10: den Schnitt C-C in Figur 8;
- Figur 11: den Schnitt D-D in Figur 8;
- Figur 12: perspektivisch den Halteschenkel gemäß Figur 8 (außenseitig);
- Figur 13: perspektivisch den Halteschenkel gemäß Figur 8 (innenseitig);
- Figur 14: in Draufsicht den tischplattenseitigen, nicht verschieblichen Halteschenkel;
- Figur 15: in Seitenansicht den Halteschenkel gemäß Figur 14;
- Figur 16: den Schnitt E-E in Figur 14;
- Figur 17: den Schnitt F-F in Figur 14;
- Figur 18: perspektivisch den Halteschenkel gemäß Figur 14 (innenseitig); und
- Figur 19: perspektivisch den Halteschenkel gemäß Figur 14 (außenseitig).

Die in den Figuren 1 bis 19 dargestellte Verbindungsvorrichtung zum Anbringen einer Platte 1 an einer parallel zu ihr verlaufenden, typischerweise einen rechteckigen Querschnitt aufweisenden Tragstrebe 2 eines Möbels, insbesondere einer Tischplatte auf einem Traggestell, umfasst ein einerseits an der Platte 1 und andererseits an der Tragstrebe 2 anbringbares Halteelement 3. Dabei weist das typischerweise (aber nicht zwingend) aus Kunststoff gebildete Halteelement 3 eine zur Tragstrebe 2 achsparallele, von zwei Halteschenkeln 4, 5 begrenzte Halteaufnahme zum mindestens teilweisen Umfassen der Tragstrebe 2 auf.

Wesentlich für die erfindungsgemäße Verbindungsvorrichtung ist nun, dass die Halteschenkel 4, 5 zur Montage bzw. Demontage der Platte 1 auf bzw. von der Tragstrebe 2 zueinander verstellbar ausgebildet sind. Wie dargestellt, besteht dabei eine bevorzugte Ausführungsform darin, dass die Halteschenkel 4, 5 in einer Ebene parallel zur Platte 1 zueinander verschieblich verstellbar ausgebildet sind.

Zur Ausbildung der Halteschenkel 4, 5 ist vorgesehen, dass das Halteelement 3 aus zwei voneinander lösbaren Bauteilen 6, 7 besteht, wobei das eine Bauteil 6 (siehe hierzu insbesondere die Figuren 14 bis 19) zur Befestigung an der Platte 1 Durchgangsbohrungen 17 für Befestigungsmittel wie Schrauben und einen der beiden Halteschenkel 4 aufweist, wobei das andere Bauteil 7 (siehe hierzu insbesondere Figuren 8 bis 13) den anderen Halteschenkel 5 aufweist und wobei zwischen den beiden Bauteilen 4, 5 eine parallel zur Platte 1 verlaufende Schiebeführung 8 (siehe Figur 5 und 6) vorgesehen ist.

Um die Schiebeführung 8, die aus an beiden Bauteilen 6, 7 vorgesehenen, zueinander formschlüssigen Stegen 13 und Nuten 14 gebildet ist, leicht bedienen zu können, ist am Bauteil 7 ein Griffelement 9 angeordnet, das mit einem in der Schiebführung 8 integrierten Rastmechanismus wirkverbunden ist. Dieser Rastmechanismus ist am einen Bauteil 6 aus einem auf einer elastischen, blattfederartigen Querstrebe 12 angeordneten Vorsprung 10 und am anderen Bauteil 7 aus zwei dazu formschlüssigen Vertiefungen 11 gebildet. Wie ohne Weiteres vorstellbar, definiert dabei die eine Vertiefung die Öffnungs- und die andere die Verschlussstellung der Verbindungsvorrichtung. Mit dem Griffelement 9 kann somit das Bauteil 7 rastend zwischen zwei Endpositionen in Bezug auf das Bauteil 6 verstellt werden.

Um eine gewisse Elastizität zwischen der Verbindung von Platte 1 und Tragstrebe 2 zu gewährleisten, weist mindestens einer der Halteschenkel 4, 5 tragstrebenseitig ein elastisches Element 15 auf. Dabei sind der Halteschenkel 4, 5 und das elastische Element 15 vorzugsweise einstückig ausgebildet, wobei sich das elastische Element 15 blattfederartig vor einer Ausnehmung 16 am Halteschenkel 4, 5 von einer zur anderen Seite des Halteschenkels 4, 5 erstreckt.

### Bezugszeichenliste

- 1: Platte
- 2: Tragstrebe
- 3: Halteelement
- 4: Halteschenkel
- 5: Halteschenkel
- 6: Bauteil
- 7: Bauteil
- 8: Schiebeführung
- 9: Griffelement
- 10: Vorsprung
- 11: Vertiefung
- 12: Querstrebe
- 13: Steg
- 14: Nut
- 15: elastisches Element
- 16: Ausnehmung
- 17: Durchgangsbohrung

## Patentansprüche

1. Verbindungsvorrichtung zum Anbringen einer Platte (1) an einer parallel zu ihr verlaufenden Tragstrebe (2) eines Möbels, insbesondere einer Tischplatte auf einem Traggestell, umfassend ein einerseits an der Platte (1) und andererseits an der Tragstrebe (2) anbringbares Halteelement (3), wobei das Halteelement (3) eine zur Tragstrebe (2) achsparallele, von zwei Halteschenkeln (4, 5) begrenzte Halteaufnahme zum mindestens teilweisen Umfassen der Tragstrebe (2) aufweist, wobei die Halteschenkel (4, 5) zur Montage bzw. Demontage der Platte (1) auf bzw. von der Tragstrebe (2) zueinander verstellbar ausgebildet sind,
**dadurch gekennzeichnet,**
**dass** die Halteschenkel (4, 5) in einer Ebene parallel zur Platte (1) zueinander verschieblich verstellbar ausgebildet sind.

2. Verbindungsvorrichtung nach Anspruch 1,
**dadurch gekennzeichnet,**
**dass** das Halteelement (3) aus zwei voneinander lösbaren Bauteilen (6, 7) besteht, wobei das eine Bauteil (6) an der Platte (1) befestigbar ausgebildet ist und einen der beiden Halteschenkel (4) aufweist, wobei das andere Bauteil (7) den anderen Halteschenkel (5) aufweist und wobei zwischen den beiden Bauteilen (4, 5) eine Schiebeführung (8) vorgesehen ist,
wobei vorzugsweise am Bauteil (7) ein Griffelement (9) angeordnet ist,
wobei vorzugsweise das Griffelement (9) mit einem in der Schiebführung (8) integrierten Rastmechanismus wirkverbunden ist,
wobei vorzugsweise der Rastmechanismus am einen Bauteil (6) aus einem Vorsprung (10) und am anderen Bauteil (7) aus mindestens einer dazu formschlüssigen Vertiefung (11) gebildet ist,
wobei vorzugsweise der Vorsprung (10) auf einer elastischen, blattfederartigen Querstrebe (12) des einen Bauteils (6) angeordnet ist.

3. Verbindungsvorrichtung nach Anspruch 2,
**dadurch gekennzeichnet,**
**dass** die Schiebeführung (8) parallel zur Platte (1) verläuft.

4. Verbindungsvorrichtung nach Anspruch 2 oder 3,
**dadurch gekennzeichnet,**
**dass** die Schiebeführung (8) aus an beiden Bauteilen (6, 7) vorgesehenen, zueinander formschlüssigen Stegen (13) und Nuten (14) gebildet ist.

5. Verbindungsvorrichtung nach einem der Ansprüche 1 bis 4,
**dadurch gekennzeichnet,**
**dass** mindestens einer der Halteschenkel (4, 5) tragstrebenseitig ein elastisches Element (15) aufweist.

6. Verbindungsvorrichtung nach Anspruch 5,
**dadurch gekennzeichnet,**
**dass** der Halteschenkel (4, 5) und das elastische Element (15) einstückig ausgebildet sind, wobei sich das elastische Element (15) blattfederartig vor einer Ausnehmung (16) am Halteschenkel (4, 5) von einer zur anderen Seite des Halteschenkels (4, 5) erstreckt.

7. Verbindungsvorrichtung nach einem der Ansprüche 1 bis 6,
**dadurch gekennzeichnet,**
**dass** das eine Bauteil (6) zur Befestigung an der Platte (1) Durchgangsbohrungen (17) für Befestigungsmittel wie Schrauben aufweist.

8. Verbindungsvorrichtung nach einem der Ansprüche 1 bis 7,
**dadurch gekennzeichnet,**
**dass** das Halteelement (3) aus Kunststoff gebildet ist.

9. Verbindungsvorrichtung nach einem der Ansprüche 1 bis 8,
**dadurch gekennzeichnet,**
**dass** das die Tragstrebe (2) einen rechteckigen Querschnitt aufweist.

## Claims

1. A connection device for attaching a plate (1) to a support strut (2), which runs parallel thereto, of a piece of furniture, in particular a table plate on a support framework, comprising a holding element (3), which is attachable on one side to the plate (1) and on the other side to the support strut (2), the holding element (3) having a holding receptacle, which is axially parallel to the support strut (2) and is delimited by two holding legs (4, 5), for at least partially enclosing the support strut (2), the holding legs (4, 5) being implemented as adjustable to one another for the installation or removal of the plate (1) on or from, respectively, the support strut (2),
**characterised in that** the holding legs (4, 5) are implemented as adjustably displaceable to one another in a plane parallel to the plate (1).

2. The connection device according to Claim 1, **characterized in that**
the holding element (3) comprises two components (6, 7), which are detachable from one another, one component (6) being implemented as fastenable on the plate (1) and having one of the two holding legs (4), the other component (7) having the other holding leg (5), and a slide guide (8) being provided between the two components (4, 5),
a handle element (9) preferably being situated on the component (7),
the handle element (9) preferably being operationally linked to a catch mechanism, which is integrated in the slide guide (8),
the catch mechanism preferably being formed from a projection (10) on one component (6) and at least one depression (11), which is formfitting therewith, on the other component (7),
the projection (10) preferably being situated on an elastic transverse strut (12), similar to a leaf spring, of one component (6).

3. The connection device according to Claim 2,
**characterized in that** the slide guide (8) runs parallel to the plate (1).

4. The connection device according to Claim 2 or 3,
**characterized in that** the slide guide (8) is formed from webs (13) and grooves (14), which are provided on both components (6, 7) and are formfitting with one another.

5. The connection device according to one of Claims 1 through 4,
**characterized in that**
at least one of the holding legs (4, 5) has an elastic element (15) on the support strut side.

6. The connection device according to Claim 5,
**characterized in that**
the holding leg (4, 5) and the elastic element (15) are implemented in one piece, the elastic element (15) extending similarly to a leaf spring in front of a recess (16) on the holding leg (4, 5) from one to the other side of the holding leg (4, 5).

7. The convection device according to one of Claims 1 through 6,
**characterized in that**
the one component (6) for fastening on the plate (1) has through holes (17) for fasteners such as screws.

8. The connection device according to one of Claims 1 through 7,
**characterized in that**
the holding elements (3) is formed from plastic.

9. The connection device according to one of Claims 1 through 8,
**characterized in that**
the support strut (2) has a rectangular cross-section.

## Revendications

1. Dispositif de liaison pour la fixation d'un plateau (1) à une bielle de support (2) de meuble, s'étendant parallèlement à celui-ci, en particulier d'un plateau de table sur un cadre porteur, comprenant un élément de maintien (3) apte à être fixé d'une part au plateau (1) et d'autre part à la bielle de support (2), dans lequel l'élément de maintien (3) comporte une admission de maintien, délimitée par deux branches de maintien (4, 5) et axialement parallèle à la bielle de support (2), pour entourer au moins partiellement la bielle de maintien (2), dans lequel les branches de maintien (4, 5) sont conçues de façon réglable l'une par rapport à l'autre, pour le montage ou le démontage du plateau (1) sur ou de la bielle de support (2),
**caractérisé en ce que**
les branches de maintien (4, 5) sont conçues de façon réglable par déplacement de l'une par rapport à l'autre, dans un plan parallèle au plateau (1).

2. Dispositif de liaison selon la revendication 1, **caractérisé en ce que**
l'élément de maintien (3) est constitué de deux pièces (6, 7) détachables l'une de l'autre, dans lequel l'une des pièces (6) est conçue de manière à pouvoir être fixée au plateau (1) et comporte l'une des deux branches de maintien (4), dans lequel l'autre pièce (7) comporte l'autre branche de maintien (5) et dans lequel un guide coulissant (8) est prévu entre les deux pièces (4, 5),
dans lequel un élément de prise (9) est de préférence disposé sur la pièce (7),
dans lequel l'élément de prise (9) est de préférence relié opérationnellement à un mécanisme d'enclenchement intégré dans le guide coulissant (8), dans lequel le mécanisme d'enclenchement est de préférence constitué d'une saillie (10) sur l'une des pièces (6) et d'au moins un renfoncement (11) à complémentarité de forme sur l'autre pièce (7),
dans lequel la saillie (10) est de préférence disposée sur une bielle transversale (12) du genre ressort plat élastique de l'une des pièces (6).

3. Dispositif de liaison selon la revendication 2,
**caractérisé en ce que**
le guide coulissant (9) s'étend parallèlement au plateau (1).

4. Dispositif de liaison selon la revendication 2 ou 3,
**caractérisé en ce que**
le guide coulissant (6) est constitué de nervures (13) et de rainures (14) complémentaires en forme l'une par rapport à l'autre, prévues sur les deux pièces (6, 7).

5. Dispositif de liaison selon l'une des revendications 1 à 4,
**caractérisé en ce que**
l'au moins une branche de maintien (4, 5) comporte un élément élastique (15) côté bielle de support.

6. Dispositif de liaison selon la revendication 5,
**caractérisé en ce que**
la branche de maintien (4, 5) et l'élément élastique (15) sont conçus d'une seule pièce, l'élément élastique (15) s'étendant à la manière d'un ressort plat, devant un évidement (16) dans la branche de maintien (4, 5), d'un côté à l'autre de la branche de maintien (4, 5).

7. Dispositif de liaison selon l'une des revendications 1 à 6,
**caractérisé en ce que**
l'une des pièces (6) comporte des alésages de passage (17) destinés à des moyens de fixation tels que des vis, pour la fixation au plateau (1).

8. Dispositif de liaison selon l'une des revendications 1 à 7,
**caractérisé en ce que**
l'élément de maintien (3) est constitué de plastique.

9. Dispositif de liaison selon l'une des revendications 1 à 8
**caractérisé en ce que**
la bielle de support (2) présente une section transversale rectangulaire.
